# EUROPÄISCHE PATENTSCHRIFT

(11) **EP 0 065 693 B1**
(45) Veröffentlichungstag und Bekanntmachung des Hinweises auf die Patenterteilung: **07.11.1984**
(21) Anmeldenummer: 82104049.0
(22) Anmeldetag: 10.05.1982
(51) Int. Cl.: F04B 27/06

(54) **Verdichter-Aggregat**
Compressor plant
Dispositif à compresseur

(30) Priorität: 25.05.1981 DE 3120730
(43) Veröffentlichungstag der Anmeldung: 01.12.1982
(73) Patentinhaber: SIEMENS AKTIENGESELLSCHAFT, 80333 München (DE)
(72) Erfinder: Schönwald, Siegfried, D-8740 Bad Neustadt (DE)

## Beschreibung

Die Erfindung betrifft ein Verdichter-Aggregat, bei dem in einem Aggregatgehäuse ein Radihlkolbenverdichter und dessen Antriebsmotor gemeinsam auf einer feststehenden, zumindest im Bereich ihres einen Endes hohl ausgebildetEIn Achse angeordnet sind, die am Aggregatgehäuse adfgehängt ist.

Ein solches Verdichter-Aggregat ist durch die DL-B 2710734 bekannt. Bei diesem Verdichter-Aggregat ist die feststehende Achse starr an dem Aggregatgehäuse aufgehängt. Dadurch werden Schwingungen und Schallwellen ungedämpft auf das Aggregatgehäuse übertragen.

Durch die DE-A 1503408 ist ein aus einem Elektromotor und einem Kolbenverdichter bestehendes Verdichter-Aggregat bekannt, bei dem der Motor und der Verdichter auf einer feststehenden, hohl ausgebildeten Achse angeordnet sind. Zur Schwingungsdämpfung ist die Achse an beiden Enden über Federn an dem Aggregatgehäuse beweglich abgestützt.

Der Erfindung liegt die Aufgabe zugrunde, ein Verdichter-Aggregat der eingangs beschriebenen Art so auszubilden, daß durch eine bewegliche Aufhängung der feststehenden Achse die Übertragung von Schwingungen und Körperschall nach außen weitgehend unterbunden ist, wobei die konstruktive Ausführung der beweglichen Aufhängung raumsparend sein soll.

Die Lösung der gestellten Aufgabe gelingt nach der Erfindung dadurch, daß die Achse mittels eines in deren Hohlraum hineinragenden und mit seinem einen Ende im Hohlraum mit der Achse verbundenen und mit seinem anderen Ende am Aggregatgehäuse befestigten stangenförmigen, elastischen Traggliedes aufgehängt ist. Das elastische Tragglied ist so dimensioniert, daß es die beim Anfahren und Auslaufen des Verdichter-Aggregates auftretenden Reaktionsbeschleunigungsmomente sowie das Gewicht des Aggregates übertragen kann und im übrigen das Verdichter-Aggregat in horizontaler Richtung frei schwingen läßt.

Nach einer weiteren Ausgestaltung der Erfindung kann bei einem Verdichter-Aggregat, bei dem die Achse am verdichterseitigen Ende hohl ausgebildet ist, als Tragglied vorteilhafterweise die Druckleitung des Radialkolbenverdichters vorgesehen werden. Diese Druckleitung wird dann in ihrer Länge und in ihrem Querschnitt so bemessen, daß sie die zum freien Schwingen notwendige Elastizität aufweist. Auf diese Weise wird ein gesondertes Tragglied eingespart.

Anhand eines in der Zeichnung dargestellten Ausführungsbeispiels wird der Anmeldungsgegenstand nachfolgend näher beschrieben.

Das Verdichter-Aggregat besteht aus einem Radialkolbenverdichter 1 und einem Antriebsmotor 2. Der Radialkolbenverdichter 1 und der Antriebsmotor 2 sind auf einer gemeinsamen feststehenden Achse 3 angeordnet. Die feststehende Achse 3 ist an dem verdichterseitigen Ende 4 hohl ausgebildet. In dem Hohlraum 5 der feststehenden Achse 3 ist die von dem Radialkolbenverdichter nach außen führende Druckleitung 6 angeordnet. Mit ihrem einen Ende 7 ist die Druckleitung 6 in dem Hohlraum 5 mit der feststehenden Achse 3 verbunden. Mit ihrem anderen Ende 8 ist die Druckleitung 6 an einem auf das Aggregatgehäuse 9 aufgesetzten Verteilerkopf 10 befestigt. Die Befestigung an dem Verteilerkopf 10 ist mittels eines Preßkonus 11 durchgeführt. Über einen in der feststehenden Achse 3 ausgebildeten Kanal 12 ist die Druckleitung 6 mit dem Druckschlitz des Radialkolbenverdichters 1 verbunden.

Über dem Verteilerkopf 10 ist eine Kappe 13 auf das Aggregatgehäuse 9 aufgesetzt, die eine Druckkammer 14 bildet. In diese Druckkammer mündet das Druckrohr 6 mit seinem anderen Ende 8. Über einen an der Kappe 13 vorgesehenen Druckstutzen 15 kann das verdichtete Gas abgeführt werden. An dem Verteilerkopf 10 ist ferner ein Saugstutzen 16 angeformt, der durch die Wand der Kappe 13 nach außen geführt ist. Der Verteilerkopf 10 weist ferner auf der dem Aggregatgehäuse 9 zugewandten Seite eine von einem Ringflansch 17 umgebene Ansaugöffnung 18 auf. Die feststehende Achse endet an dieser Ansaugöffnung 18. Zwischen dem Ringflansch 17 und dem in diesen Ringflansch hineinragenden Ende 19 der feststehenden Achse 3 sind Dichtungen 20 eingefügt. Diese Dichtungen dichten die Ansaugöffnung 18 zwar gegenüber dem Innenraum des Aggregatgehäuses 9 ab, lassen aber dennoch eine Dreh- und Pendelbewegung der feststehenden Achse 3 zu. Über den Hohlraum 5, der mit dem Saugschlitz 21 des Radialkolbenverdichters 1 in Verbindung steht, erfolgt die Ansaugung des zu verdichtenden Gases.

Das Druckrohr 6 ist in seiner Länge und in seinem Querschnitt so bemessen, daß es infolge seiner Elastizität horizontale Schwingungen des Verdichter-Aggregates zuläßt. Infolge der Elastizität des Druckrohres 6 können sich diese Schwingungen nur in geringem Maße auf das Aggregatgehäuse 9 übertragen.

Ist bei einem Verdichter kein derartiges, zentrisch angeordnetes Druckrohr vorhanden, so muß an dessen Stelle ein gesondertes stangenförmiges Tragglied vorgesehen werden. Ein solches Tragglied kann dann rohrförmig, d. h. hohl oder auch voll ausgebildet sein.

## Patentansprüche

1. Verdichter-Aggregat, bei dem in einem Aggregatgehäuse ein Radialkolbenverdichter und dessen Antriebsmotor gemeinsam auf einer feststehenden, zumindest im Bereich ihres einen Endes hohl ausgebildeten Achse angeordnet sind, die am Aggregatgehäuse aufgehängt ist, dadurch gekennzeichnet, daß die Achse (3) mittels eines in deren Hohlraum (5) hineinragendeh und mit seinem einen Ende (7) im Hohlraum (5) mit der Achse (3) verbundenen und mit seinem anderen Ende (8) am Aggregatgehäuse (9) befestigten stangenförmigen, elastischen Traggliedes aufgehängt ist.

2. Verdichter-Aggregat nach Anspruch 1, bei dem die Achse am verdichterseitigen Ende hohl ausgebildet ist, dadurch gekennzeichnet, daß als Trägglied die Druckleitung (6) des Radialkolbenverdichters (1) vorgesehen ist.

## Claims

1. Compressor unit, in which in a unit housing a radial piston compressor and its drive motor are jointly arranged on a fixed shaft made to be hollow in the region of at least one end, which shaft is suspended in the unit housing, characterised in that the shaft (3) is suspended by means of a rod-shaped, flexible carrier member projecting into the cavity (5) and connected to the shaft (3) with its one end (7) in the cavity (5) and secured with its other end (8) to the unit housing (9).

2. Compressor unit according to claim 1, in which the shaft is made to be hollow on the compressor side end, characterised in that the pressure delivery line (6) of the radial piston compressor (1) is provided as carrier member.

## Revendications

1, Dispositif à Gompresseur, dans lequel un compresseur à pistons radiaux et sor moteur d'entraînement sont montés en commun dans un carter du dispositif, sur un arbre fixe qui est creux au moins dans la région de l'une de ses extrémités et qui est suspendu au carter du dispositif, caractérisé par le fait que l'arbre (3) est suspendu au moyen d'un organe de support éladltique en forme de barre, qui pénètre dans l'espace creux (5) de cet arbre, est relié par l'une de ses extrémités a l'arbre (3) dans la partie creuse (5) et est fixé par son autre extrémité (8) sur le carter (9) du dispositif.

2. Dispositif à compresseur suivant la revendication 1, dans lequel l'arbre est creux au niveau de l'extrémité située du côté du compresseur, caractérisé par le fait qu'il est prévu comme organe de support la canalisation de refoulement (6) du compresseur à pistons radiaux (1).
